# FASCICULE DE BREVET EUROPEEN

(11) **EP 0 430 834 B1**
(45) Date de publication et mention de la délivrance du brevet: **07.01.1993**
(21) Numéro de dépôt: 90440102.3
(22) Date de dépôt: 15.11.1990
(51) Int. Cl.: E06B 9/17

(54) **Caisson monobloc pour volet roulant**
Einblockkasten für Rolladen
Monobloc box for roller shutter

(30) Priorité: 22.11.1989 FR 8915532
(43) Date de publication de la demande: 05.06.1991
(73) Titulaire: Bubendorff, Richard, F-68220 Hegenheim (FR)
(72) Inventeur: Bubendorff, Richard, F-68220 Hegenheim (FR)
(74) Mandataire: Aubertin, François

(56) Documents cités:
- BE-A- 855 771
- DE-U- 7 640 506
- FR-A- 2 403 445

## Description

L'invention a trait à un caisson monobloc pour volet roulant conforme au préambule de la revendication 1.

En fait, on connaît déjà, notamment, par le document FR-A-2.403.445, un caisson pour volet roulant comportant un profilé formant coffre qui, dans ce cas, présente une section carrée et est constitué de profilés en équerre dont l'un constitue la paroi supérieure et la paroi frontale et l'autre la paroi arrière et la paroi inférieure. En fait, ces profilés sont reliés, l'un à l'autre, par l'intermédiaire de moyens d'emboîtement associés, respectivement, à la paroi supérieure et à la paroi arrière de ce caisson.

Selon d'autres modes de réalisation connus, ce dernier peut être réalisé par un profilé de section en "U" et un couvercle frontal permettant d'obturer le quatrième côté dudit caisson.

En fait, ce couvercle ou encore un profilé en forme d'équerre est nécessairement amovible pour permettre l'accès à un arbre logé dans le caisson et sur lequel s'enroule ou duquel se déroule un tablier formé de lames enfilées les unes dans les autres. Cet arbre est maintenu en rotation, à chacune de ses extrémités, par l'intermédiaire de joues supports constituant en outre, des flasques latéraux obturant le caisson du volet roulant, au niveau de ses extrémités.

Dans le cadre du document FR-A-2.403.445, ces joues supports se présentent sous forme de boîtiers constitués, d'une part, d'un flasque de dimension ajustée à l'espace interne du caisson et définissant un logement susceptible d'accueillir un moyen d'entraînement, tel qu'une poulie. D'autre part, ce boîtier est défini par un couvercle lequel est rendu solidaire du flasque précité de manière à refermer le logement constitué par ce dernier, tout en venant obturer les extrémités du ou des profilés composant le caisson.

Plus précisément, la flasque est rendu solidaire du caisson par l'intermédiaire de moyens de fixation appropriés et se situe, sensiblement, dans le même plan vertical que des coulisses latérales s'étendant sous ledit caisson et rendus solidaires du cadre dormant de la porte, fenêtre ou analogue. En fait, dans ces coulisses latérales se déplacent les extrémités latérales des lames composant le tablier du volet roulant.

Le couvercle obturant le logement défini par ce flasque, assure, également, le maintien en rotation d'une des extrémités de l'arbre sur lequel et duquel s'enroule et se déroule le tablier dans la mesure où il reçoit, soit un palier dans lequel est insérée cette extrémité de l'arbre soit un tenon mâle s'engageant dans un alésage réalisé dans ce dernier ou encore le moteur électrique dont l'arbre de sortie est engagé dans une extrémité de l'arbre creux support du tablier.

Finalement, l'on observe que ce couvercle jouant le rôle, tel qu'indiqué, de flasque latéral refermant le caisson à hauteur de l'une de ses extrémités, remplit, en soi, la fonction de joue support. En effet, le flasque, disposé à l'intérieur du caisson, n'a pour but que de délimiter, par rapport audit couvercle, un logement susceptible d'accueillir des moyens d'entraînement ainsi protégés des lames composant le tablier.

Ainsi, ce caisson de volet roulant, décrit dans le document FR-A-2.403.445 présente un certain nombre d'inconvénients liés à sa commodité d'utilisation.

Notamment, il convient d'observer que la position des moyens d'entraînement et, plus particulièrement, du dispositif de manoeuvre tel que chaîne, courroie ou analogue, peut être variable par rapport à la joue support, puisque ce dispositif de manoeuvre doit être plus ou moins écarté du plan médian vertical du tablier selon que les montants du cadre dormant sont plus ou moins larges. Or, en raison de la disposition de la joue support, sous forme d'un boîtier, nécessairement à l'extrémité du caisson du volet roulant, il est nécessaire, en cas d'adaptation de la position de ladite joue support et, par conséquent, du dispositif de manoeuvre par rapport au plan médian vertical du tablier, de modifier, également, la longueur du profilé composant ledit caisson.

En outre la position de cette joue support, sous forme de boîtier, et la profondeur dudit boîtier sont dépendants du type de mécanisme d'entraînement utilisé.

L'invention telle qu'elle est caractérisée dans les revendications a pour but de remédier à ces inconvénients et, pour cela, consiste en un caisson monobloc pour volet roulant composé d'un profilé de section en "U", formant coffre et réalisé, de préférence, en matière plastique ou en métal dont chaque extrémité est obturée par un flasque latéral solidaire des chants latéraux dudit profilé et d'un couvercle frontal amovible permettant d'accéder à au moins un arbre logé dans le profilé et sur lequel s'enroule ou duquel se déroule un tablier formé d'une pluralité de lames, chaque arbre présentant des bouts d'arbres maintenus par des joues supports situées dans le même plan vertical que les coulisses solidaires du cadre dormant et d'une fenêtre, porte-fenêtre ou analogue et servant de guide aux extrémités latérales des lames, l'un de ces bouts d'arbres étant muni d'un dispositif de manoeuvre placé, par rapport au tablier au-delà de la joue support correspondante, lesdites joues supports étant pourvues de moyens assurant une liaison directe entre elles et le cadre formant de la fenêtre, porte-fenêtre ou analogue, ces joues supports étant, par ailleurs, indépendantes des flasques latéraux.

Selon une autre caractéristique de l'invention, les moyens assurant la liaison entre les joues-supports et le cadre dormant sont une embase périphérique perpendiculaire au corps de la joue-support contre laquelle prennent appui les faces internes du profilé de section en "U" et du couvercle frontal amobile.

Selon une autre caractéristique, l'embase périphérique comporte deux ailes disposées de part et d'autre du corps de la joue-support et situées dans un même plan perpendiculaire au corps de la joue-support, ces ailes étant munies d'orifices pour le passage d'éléments de fixation dont une partie assure la fixation des joues supports sur la traverse du cadre dormant et dont l'autre partie assure la fixation du profilé en "U" sur les joues-supports.

Les avantages de l'invention consistent essentiellement en ce que les joues-supports sont indépendantes des flasques latéraux, ce qui permet de rallonger, à volonté, l'écart entre les joues-supports et les flasques latéraux pour loger dans cet espace le dispositif de manoeuvre à un emplacement déterminé par la largeur des montants du cadre dormant et, par conséquent, en fonction de la position du dispositif de commande actionnant le dispositif de manoeuvre.

Par ailleurs, en raison de la symétrie de l'embase périphérique par rapport au corps vertical de la joue-support, il suffit de fabriquer un seul type de joue-support permettant indifféremment une utilisation à droite ou à gauche pour un bout d'arbre muni ou non du dispositif de manoeuvre.

Du fait qu'il existe entre le cadre dormant et les joues-support une liaison directe, les efforts du volet roulant sont transmis directement au cadre dormant et le rôle du profilé est limité à un simple rôle d'habillage.

L'invention est exposée, ci-après, plus en détail à l'aide de dessins représentant seulement un mode d'exécution :
. la figure 1 représente une vue partielle en perspective de la partie supérieure d'une fenêtre ou porte-fenêtre pourvue du caisson compact conforme à l'invention
. la figure 2 représente une vue en perspective du caisson compact du volet roulant
. la figure 3 représente une vue en perspective d'un renfort de la joue-support.

On se réfère aux trois figures.

On dispose sur la traverse supérieure 1 d'un cadre dormant 2 contre lequel vient prendre appui l'ouvrant 3 d'une fenêtre, porte-fenêtre ou analogue 4, un caisson monobloc 5 d'un volet roulant 6.

Ce caisson monobloc 5 comporte un profilé de section en "U" 7 formant coffre et réalisé, de préférence, en matière plastique ou en métal. Les deux ailes parallèles 8, 9 sont disposées horizontalement, alors que la paroi 10 reliant ces dernières est disposée verticalement. Les extrémités libres 11, 12 des deux ailes parallèles 8, 9 sont reliées entre elles par un couvercle frontal 13. Des moyens de clipage assurent la liaison entre le profilé 7 et le couvercle frontal 13.

On obture les extrémités latérales 14, 15 du profilé 7 par un flasque latéral 16, 17 présentant sur sa face interne 18 un cadre 19 s'emboîtant dans le profilé 7, alors que le bord périphérique 20 vient prendre appui contre le chant 21 du profilé 7.

Le maintien de ce flasque latéral 16, 17 est assuré par des éléments de fixation (non représentés) traversant des trous 22, 23 réalisés dans le bord périphérique 20 et s'engageant transversalement dans l'âme des deux ailes parallèles 8, 9 de la paroi 10 et du couvercle frontal 13. Du fait que, conformément à l'invention, aucun effort du volet roulant 6 n'est transmis aux flasques latéraux 16, 17, les éléments de fixation ne servent qu'au maintien des flasques latéraux 16, 17.

Dans ce profilé 7 est logé au moins un arbre 25 sur lequel s'enroule ou se déroule un tablier 26 formé de lames 27, 28 enfilées les unes dans les autres. Les extrémités latérales 29, 30 des lames 27, 28 sont guidées par des coulisses 31, 32 solidaires du chant interne 33 des montants 34 du cadre dormant 2.

On engage dans les extrémités latérales de l'arbre 25 des bouts d'arbre maintenus par des joues-supports 36, 37. L'un des bouts d'arbre 35, traversant la joue-support 36, est pourvu à son autre extrémité d'un dispositif de manoeuvre 38. Ainsi, ce dernier est disposé par rapport au tablier 26 au-delà de la joue-support 36.

Conformément à l'invention, les joues-supports 36, 37 sont indépendantes des flasques latéraux 16, 17 et, de ce fait, il est possible de rallonger le profilé 7 et de le faire dépasser plus ou moins par rapport au montant 34 du cadre dormant 2. Ainsi, on peut agrandir ou diminuer l'espace 39 situé entre les joues-supports 36, 37 et les flasques latéraux 16, 17 et déplacer le dispositif de manoeuvre 38 en fonction de la position d'un dispositif de commande (non représenté) permettant d'actionner le dispositif de manoeuvre 38, la position du dispositif de commande dépendant de la largeur des montants 34 du cadre dormant 2. Ainsi, l'espace 39 est fonction du plan de liaison entre le dispositif de commande et le dispositif de manoeuvre 38 par rapport aux coulisses 31, 32.

Du fait que les joues-supports 36, 37 sont indépendantes, il est nécessaire de prévoir des moyens assurant un maintien solide de celles-ci, maintien solide nécessaire du fait que lesdites joues-supports 36, 37 doivent absorber les efforts du volet roulant 6.

Selon l'invention les joues-supports 36, 37 sont reliées au cadre dormant 2 par des moyens de liaison 40. Un de ces moyens de liaison est constitué par une embase périphérique 41 solidaire du pourtour 42 du corps 43 de la joue-support 36, 37 et disposée perpendiculairement audit corps 43. Sur cette embase périphérique 41 prennent appui les faces internes 44, 45, 46 des ailes parallèles 8, 9 et de la paroi 10 ainsi que la face interne 47 du couvercle frontal 13. De ce fait, le rôle du profilé 7 et du couvercle frontal 13 est limité à un rôle d'habillage des différents éléments 25, 26, 35, 36, 37, 38 logés dans le profilé 7.

Cette embase périphérique 41 comporte deux ailes 48, 49 disposées de part et d'autre du corps 43 de la joue-support 36, 37 et situées dans un même plan perpendiculaire audit corps 43 de la joue-support 36, 37.

Chaque aile 48, 49 présente des orifices 50, 51 pour le passage d'éléments de fixation (non représentés).

Selon un premier mode de réalisation, les orifices de l'aile intérieure 49 permettent la fixation du profilé 7 sur les joues-supports 36, 37 alors que les orifices de l'aile extérieure 48 permettent une fixation solide des joues-supports 36, 37 sur la traverse supérieure 1 du cadre dormant 2.

Selon un second mode de réalisation, on fixe les deux ailes 48, 49 des joues-supports 36, 37 sur la traverse supérieure 1 du cadre dormant 2 par l'intermédiaire d'éléments de fixation traversant simplement le profilé 7, le nombre de ces éléments de fixation étant fonction de la largeur de ladite traverse supérieure 1. Dans ce cas, le profilé 7 est fixé sur le tronçon vertical de l'embase périphérique 41.

Pour consolider la fixation des joues-supports 36, 37, on prévoit, pour chacune des joues, un second moyen de liaison formé par une patte de liaison 52 dont l'extrémité supérieure 53 est solidaire de la joue-support 36, 37 et l'extrémité inférieure 54 s'engage dans une lumière 55 pratiquée dans l'extrémité supérieure 56 des coulisses 31, 32. Ainsi, les joues-supports 36, 37 sont disposées dans le même plan vertical que les coulisses 31, 32 assurant un guidage constant des extrémités latérales 29, 30 des lames 27, 28 du tablier 26 et ceci, depuis l'arbre 25.

L'extrémité inférieure 54 de la patte de liaison 52 comporte un retour de rigidification 57 dont la largeur 58 correspond à la largeur 59 de la lumière 55 pour assurer un contact franc entre la patte de liaison 52 et la coulisse 31, 32. Cette dernière présente au moins un orifice 60 permettant le passage d'au moins un élément de fixation 61 traversant également au moins un orifice 62 réalisé dans la patte de liaison 52. Ainsi, la fixation de la joue-support 36, 37 est assurée, d'une part, par les éléments de fixation engagés dans les orifices 50, 51 de l'aile extérieure 48 de l'embase périphérique 41, assurant la fixation des joues-supports 36, 37 sur la traverse 1 du cadre dormant 2, et, d'autre part, par les éléments de fixation 61 assurant la fixation de la patte de liaison 52, solidaire de la joue-support 36, 37, à la coulisse 31, 32.

En conclusion, un caisson monobloc pour volet roulant intégrant les caractéristiques de la présente invention s'avère de tenue mécanique meilleure ce qui lui confère un gain considérable du point de vue de la fiabilité.

## Revendications

1. Caisson monobloc pour volet roulant composé d'un profilé de section en "U" (7) formant coffre et réalisé, de préférence, en matière plastique ou en métal, dont chaque extrémité (14, 15) est obturée par un flasque latéral (16, 17) solidaire des chants latéraux dudit profilé (7), et d'un couvercle frontal (13) amovible permettant d'accéder à au moins un arbre (25) logé dans le profilé (7) et sur lequel s'enroule ou duquel se déroule un tablier (26) formé d'une pluralité de lames (27, 28) chaque arbre (25) présentant des bouts d'arbre (35) maintenus par des joues supports (36, 37) situées dans le même plan vertical que des coulisses (31, 32) solidaires du cadre dormant (2) d'une fenêtre, porte-fenêtre ou analogue (4) et servant de guide aux extrémités latérales (29, 30) des lames (27, 28), l'un de ces bouts d'arbre (35) étant muni d'un dispositif de manoeuvre (38) placé, par rapport au tablier (26), au-delà de la joue support (36) correspondante, lesdites joues supports (36, 37) étant pourvues de moyens (40, 41, 52) assurant une liaison directe entre elles et le cadre dormant (2) de la fenêtre, porte-fenêtre ou analogue (4), caractérisé par le fait que ces joues supports (36, 37) sont indépendantes des flasques latéraux (16, 17).

2. Caisson monobloc pour volet roulant selon la revendication 1, caractérisé en ce qu'il comporte des joues-supports (36, 37) interversibles en fonction d'une utilisation à droite ou à gauche du dispositif de manoeuvre (38).

3. Caisson monobloc pour volet roulant selon les revendications 1 et 2, caractérisé en ce qu'il comporte des joues-supports (36, 37) identiques.

4. Caisson monobloc pour volet roulant selon la revendication 1, caractérisé en ce qu'il comporte entre la joue-support (36, 37) et les flasques latéraux (16, 17) un espace (39) variable en fonction de la distance entre les coulisses (31, 32) et le plan de liaison entre le dispositif de manoeuvre (38) et le dispositif de commande actionnant ce dernier.

5. Caisson monobloc pour volet roulant selon la revendication 1, caractérisé en ce que les moyens assurant la liaison directe entre les joues-supports (36, 37) et le cadre dormant (2) sont une embase périphérique (41) perpendiculaire au corps (43) de la joue-support (36, 37) contre laquelle prennent appui les faces internes (44, 45, 46, 47) du profilé de section en "U" (7) et du couvercle frontal amovible (13).

6. Caisson monobloc pour volet roulant selon la revendication 5, caractérisé en ce que l'embase périphérique (41) comporte deux ailes (48, 49) disposées de part et d'autre du corps (43) de la joue-support (36, 37) et situées dans un même plan perpendiculaire audit corps (43) de la joue support (36, 37).

7. Caisson monobloc pour volet roulant selon les revendications 5 et 6, caractérisé en ce que chaque aile (48, 49) comporte des orifices (50, 51) pour le passage d'éléments de fixation dont une partie assure la fixation des joues-supports (36, 37) sur la traverse (1) du cadre dormant (2) et dont l'autre partie assure la fixation du profilé (7) sur les joues supports (36, 37).

8. Caisson monobloc pour volet roulant selon la revendication 1, caractérisé en ce que les moyens assurant la liaison directe entre les joues-supports (36, 37) et le cadre dormant (2) sont une partie de liaison (52) dont l'extrémité supérieure (53) est solidaire de la joue-support (36, 37) et dont l'extrémité inférieure (54) est fixée par au moins un élément de fixation (61) aux coulisses (31, 32).

9. Caisson monobloc pour volet roulant selon la revendication 8, caractérisé en ce que la patte de liaison (52) comporte, à son extrémité inférieure (54), un retour de rigidification (57) dont la largeur (58) correspond à la largeur (59) d'une lumière (55) réalisée dans la coulisse (31, 32).

## Patentansprüche

1. Einblockkasten für Rolladen, bestehend aus einem einen Koffer bildenden Profileisen mit "U"-förmigem Querschnitt (7) und vorzugsweise aus Kunststoff oder Metall, von dem jedes Ende (14, 15) durch eine fest mit den Seitenrändern des genannten Profileisens (7) verbundene Seitenwand (16, 17) verschlossen ist, und einem abnehmbaren stirnseitigen Deckel (13), der es erlaubt, wenigstens zu einer im Profileisen (7) untergebrachten Welle (25), um die oder von der sich eine aus einer Vielzahl von Leisten (27, 28) gebildete Decke (26) auf- oder abrollt, Zugang zu haben, wobei jede Welle (25) Wellenenden (35) aufweist, die von Stützbacken (36, 37) gehalten werden, die sich auf dergleichen senkrechten Ebene als die fest mit dem Rahmen (2) eines Fensters, einer Fenstertür oder dergleichen (4) verbundenen und als Führung für die Seitenenden (29, 30) der Leisten (27, 28) dienenden Gleitbahnen (31, 32) befinden, wobei eines dieser Wellenenden (35) mit einer bezüglich der Decke (26) jenseits der entsprechenden Stützbacke (36) angeordneten Betätigungsvorrichtung (38) versehen ist, die genannten Stützbacken (36, 37) mit Mitteln (40, 41, 52), die eine direkte Verbindung zwischen diesen letzten und dem Rahmen (2) des Fensters, Fenstertür oder dergleichen (4) sichern, versehen sind, dadurch gekennzeichnet, daß diese Stützbacken (36, 37) von den Seitenwänden (16, 17) unabhägig sind.

2. Einblockkasten für Rolladen nach Anspruch 1, dadurch gekennzeichnet, daß er je nach einer rechten oder linken Einsatz der Betätigungsvorrichtung (38) umkehrbare Stützbacken (36, 37) umfaßt.

3. Einblockkasten für Rolladen nach Ansprüchen 1 und 2, dadurch gekennzeichnet, daß er identische Stützbacken (36, 37) umfaßt.

4. Einblockkasten für Rolladen nach Anspruch 1, dadurch gekennzeichnet, daß er zwischen der Stützbacke (36, 37) und den Seitenwänden (16, 17) einen je nach dem Abstand zwischen den Gleitbahnen (31, 32) und der Verbindungsebene zwischen der Betätigungsvorrichtung (38) und der diese letzte betätigenden Steuervorrichtung änderlichen Raum (39) umfaßt.

5. Einblockkasten für Rolladen nach Anspruch 1, dadurch gekennzeichnet, daß die Mittel, die die direkte Verbindung zwischen den Stützbacken (36, 37) und dem Rahmen (2) sichern, eine zum Körper (43) der Stützbacke (36, 37), an die die Innenseiten (44, 45, 46, 47) des Profileisens mit "U"-förmigem Querschnitt (7) und des abnehmbaren stirnseitigen Deckels (13) anlehnen, senkrechte Umkreisbodenplatte (41) sind.

6. Einblockkasten für Rolladen nach Anspruch 5, dadurch gekennzeichnet, daß die Umkreisbodenplatte (41) zwei an beiden Seiten des Körpers (43) der Stützbacke (36, 37) angeordnete und auf einer selben zum genannten Körper (43) der Stützbacke (36, 37) senkrechten Ebene befindliche Flügel (48, 49) umfaßt.

7. Einblockkasten für Rolladen nach Ansprüchen 5 und 6, dadurch gekennzeichnet, daß jeder Flügel (48, 49) Öffnungen (50, 51) zur Durchführung von Befestigungsteilen umfaßt, von denen ein Teil die Befestigung der Stützbacken (36, 37) an die Querleiste (1) des Rahmens (2) und der andere Teil die Befestigung des Profileisens (7) an die Stützbacken (36, 37) sichern.

8. Einblockkasten für Rolladen nach Anspruch 1, dadurch gekennzeichnet, daß die die direkte Verbindung zwischen den Stützbacken (36, 37) und dem Rahmen (2) sichernden Mittel ein Verbindungsfüßchen (52) sind, dessen Oberende (53) fest mit der Stützbacke (36, 37) verbunden ist und dessen Unterende (54) durch mindestens einen Befestigungsteil (61) an die Gleitbahnen (31, 32) befestigt ist.

9. Einblockkasten für Rolladen nach Anspruch 8, dadurch gekennzeichnet, daß das Verbindungsfüßchen (52) an seinem Unterende (54) eine Versteifungsumbiegung (57) umfaßt, deren Breite (58) der Breite (59) eines in der Gleitbahn (31, 32) vorgesehenen Lochs (55) entspricht.

## Claims

1. Monobloc box for roller blinds, comprised of a profile with a "U"-shaped cross-section (7) and preferably made of plastic material or metal, each end (14, 15) of which is obturated by a side plate (16, 17) integral with the side edges of said profile (7) and a removable front cover (13) allowing to have access to at least one shaft (25) accomodated inside the profile (7) and onto which rolls up or from which unrolls an apron (26) formed of a plurality of slats (27, 28), each shaft (25) having shaft ends (35) held by supporting jaws (36, 37) located in the same vertical plane as the slideways (31, 32) integral with the sash-frame (2) of a window, French window or the like (4) and serving as a guide for the side ends (29, 30) of the slats (27, 28), one of these shaft ends (35) being provided with an operating device (38) placed, with respect to the apron (26), beyond the corresponding supporting jaw (36), said supporting jaws (36, 37) being provided with means (40, 41, 52) ensuring a direct connection between them and the sash-frame (2) of the window, French window or the like (4), characterized in that these supporting jaws (36, 37) are independent from the side plates (16, 17).

2. Monobloc box for roller blinds according to claim 1, characterized in that it includes supporting jaws (36, 37) which are reversible depending on a right-hand or left-hand use of the operating device (38).

3. Monobloc box for roller blinds according to claims 1 and 2, characterized in that it includes identical supporting jaws (36, 37).

4. Monobloc box for roller blinds according to claim 1, characterized in that it includes, between the supporting jaw (36, 37) and the side plates (16, 17), a space (39) varying according to the distance between the slideways (31, 32) and the connecting plane between the operating device (38) and the control device operating this latter.

5. Monobloc box for roller blinds according to claim 1, characterized in that the means ensuring the direct connection between the supporting jaws (36, 37) and the sash-frame (2) are a peripheral base (41) perpendicular to the body (43) of the supporting jaw (36, 37) onto which rest the inner faces (44, 45, 46, 47) of the profile with a "U"-shaped cross-section (7) and the removable cover (13).

6. Monobloc box for roller blinds according to claim 5, characterized in that the peripheral base (41) includes two wings (48, 49) arranged on both sides of the body (43) of the supporting jaw (36, 37) and located in one and the same plane perpendicular to said body (43) of the supporting jaw (36, 37).

7. Monobloc box for roller blinds according to claims 5 and 6, characterized in that each wing (48, 49) includes openings (50, 51) for the passing through of fixing members one portion of which ensures the fixing of the supporting jaws (36, 37) to the rail (1) of the sash-frame (2) and the other portion ensures the securing of the profile (7) to the supporting jaws (36, 37).

8. Monobloc box for roller blinds according to claim 1, characterized in that the means ensuring the direct connection between the supporting jaws (36, 37) and the sash-frame (2) are a connecting foot (52) the upper end (53) of which is integral with the supporting jaw (36, 37) and the lower end (54) of which is secured by at least one fixing member (61) to the slideways (31, 32).

9. Monobloc box for roller blinds according to claim 8, characterized in that the connecting foot (52) includes, at its lower end (54), a rigidifying bend (57) the width (58) of which corresponds to the width (59) of a slot (55) made in the slideway (31, 32).
